# EUROPÄISCHE PATENTSCHRIFT

(11) **EP 1 834 147 B1**
(45) Veröffentlichungstag und Bekanntmachung des Hinweises auf die Patenterteilung: **23.01.2013**
(21) Anmeldenummer: 05820615.2
(22) Anmeldetag: 21.11.2005
(51) Int. Cl.: F26B 3/28

(54) **THERMISCHE BESTRAHLUNGSANORDNUNG ZUR ERWÄRMUNG EINES BESTRAHLUNGSGUTES**
THERMAL IRRADIATION SYSTEM FOR HEATING MATERIAL TO BE IRRADIATED
SYSTEME D'IRRADIATION THERMIQUE POUR CHAUFFER UN PRODUIT A IRRADIER

(30) Priorität: 05.01.2005 DE 102005000837
(43) Veröffentlichungstag der Anmeldung: 19.09.2007
(73) Patentinhaber: AdPhos Innovative Technologies GmbH, 83052 Bruckmühl (DE)
(72) Erfinder: EIBL, Josef, 83109 Grosskarolinenfeld (DE); MAIER, Georg, 83719 Miesbach (DE); PREISSLER, Martin, 82467 Garmisch-Partenkirchen (DE); WIRTH, Rolf, 83052 Bruckmühl-Heufeld (DE); GESELL, Günther, 83071 Stephanskirchen (DE)
(74) Vertreter: Ricker, Mathias
(86) Internationale Anmeldenummer: PCT/EP2005/012446
(87) Internationale Veröffentlichungsnummer: WO 2006/072282

(56) Entgegenhaltungen:
- EP-A- 0 133 847
- DD-A3- 8 211
- DE-A1- 2 405 491
- DE-A1- 2 726 387
- DE-A1- 2 749 439
- DE-C- 834 970
- FR-A- 1 105 713
- GB-A- 618 353
- GB-A- 618 978
- GB-A- 1 115 794
- GB-A- 1 489 183
- US-A- 2 419 643
- US-A- 2 559 249
- US-A- 2 688 684
- US-A- 5 542 194
- US-B1- 6 242 717
- US-B1- 6 621 087

## Beschreibung

Die Erfindung betrifft eine thermische Bestrahlungsanordnung zur Erwärmung eines Bestrahlungsgutes, mit mindestens einer Hochleistungs-Strahlungsquelle für Strahlung mit einem wesentlichen Wirkanteil im sichtbaren und/oder IR- und/oder UV-Bereich, insbesondere im Bereich des nahen Infrarot, und mindestens einer mit der Strahlung beaufschlagten Wandung.

Zur thermischen Behandlung von Oberflächen, Bearbeitung von Materialien und Herstellung von Verbundwerkstoffen werden im industriellen Umfeld vielfach Bestrahlungsverfahren angewendet, bei denen das Bestrahlungsgut mit elektromagnetischer Strahlung mit einem wesentlichen Wirkanteil im Bereich des nahen Infrarot (NIR), insbesondere im Wellenlängenbereich zwischen 0,8 µm und 1,5 µm, beaufschlagt und so erwärmt wird. Strahlung im UV- oder sichtbaren Bereich wird jedoch von vielen Materialien ebenfalls absorbiert und ruft entsprechende thermische Wirkungen hervor.

Bekannt ist bspw. der Einsatz von Bestrahlungsanordnungen zum Trocknen von Lacken, etwa Flüssig- oder auch Pulverlacken, auf Metall, Holz, Papier oder Kunststoffen, vgl. die Patentschriften DE 100 48 361 C1 oder DE 101 08 926 C1 der Anmelderin. Auch zum Trocknen von Farben, Druckfarben, Lasuren oder Ölen wird das beschichtete Substrat vielfach mit einer Strahlung beaufschlagt, die in die Beschichtung und teilweise auch in das Substrat eindringt; für weitere Informationen hierzu sei etwa auf das Patent DE 100 38 896 B4 der Anmelderin verwiesen. Auch zur Streckblasformung von Kunststoffprodukten, bspw. PET-Behältern, werden entsprechende Preforms mit Strahlung beaufschlagt; Details finden sich etwa in der Patentschrift DE 197 36 462 C2 der Anmelderin.

Bei der Realisierung von Applikationen von im nahen Infrarot arbeitenden Bestrahlungsanordnungen werden vielfach Gegenreflektoren auf der der Strahlungsquelle abgewandten Seite des Bearbeitungsgegenstandes und/oder Seitenreflektoren, ggfs. zur Ausbildung eines im wesentlichen geschlossenen Strahlungsraumes, vorgesehen. Dies gilt insbesondere für Applikationen zur Bestrahlung eines schnell geförderten Bearbeitungsgegenstandes, wie einer Papierbahn, einer Kunststofffolie, eines Metallbandes, eines Elastomerprofiles oder von Preforms o. ä. Hierdurch ergeben sich wesentliche Verbesserungen beim behandelten Produkt und in der Prozessführung. Die Reflektoren bilden Wandungen der Bestrahlungszone bzw. des Strahlungsraumes. Entsprechende Anordnungen sind bspw. den Patenten DE 198 07 643 C2 und DE 198 57 044 C2 sowie den Offenlegungsschriften

DE 100 51 641 A1 und DE 100 51 642 A1 der Anmelderin zu entnehmen. Siehe auch DE 27 49 439 A.

Im Betrieb, insbesondere bei Anwendung hoher Strahlungsflussdichten (von 200 kW/m² und mehr) erweist sich eine aktive Kühlung der Gegenreflektoren und vielfach auch von Seitenreflektoren als wesentlich, um die durch die Emitter eingetragene Wärme aus dem Strahlungsraum abzuführen. Trotz hohen Reflexionsgrades nehmen die Reflektoren nämlich soviel Strahlungsenergie in Form von Wärme auf, dass ihre Formtreue bei längerem Einsatz ohne aktive Kühlung nicht ohne weiteres gewährleistet ist.

Sehr häufig weist das Bestrahlungsgut flüchtige Bestandteile auf, wie etwa Lösungsmittel in Lacken oder Farben. Bei vielen Applikationen dampfen aus dem erwärmten Bestrahlungsgut größere Mengen dieser hochsiedenden Bestandteile ab. Diese setzen sich sodann an den kühleren Teilen der Anordnung ab, insbesondere an der gekühlten Wandung bzw. an den Reflektoren. Dort laufen sie an den Wänden entlang und/oder bilden Verkrustungen. Derartige Verschmutzungen beeinträchtigen die Funktionsfähigkeit der Anlage, bspw. die Reflexionsfähigkeit der Wandung, und gefährden auch die Qualität der Produkte, wenn von der Wandung heruntertropfende Kondensate oder abplatzende Ablagerungen auf dem Bestrahlungsgut anhaften. Sie sind zudem feuergefährlich und erzeugen ggfs. Explosionsgefahr. Somit werden Reinigungs- und Polierarbeiten erforderlich, die zeit- und personalaufwendig sind und einen längeren Anlagenstillstand und entsprechende Kosten bedingen.

DE 24 05 491 offenbart ein Heizpaneel, insbesondere für Öfen mit explosionsgefährlichem Innenraum. Diese Heizpaneele können schnell zusammenmontiert und auch wieder zerlegt werden, wodurch Öfen zusammengebaut werden können, die ein beliebiges Ausmaß und eine beliebige Gestalt haben. Die Heizpaneele sind in der Lage, im Falle einer Explosion den Überdruck gerichtet abzuleiten.

US 618 353 offenbart einen Infrarot-Ofen mit einer Heizkammer, deren Wände mit Öffnungen bestückt sind, durch welche Infrarot-Lampen in die Heizkammer hinein gerichtet werden können. Die Ofenwände bestehen aus mehreren Einheiten, wodurch der Infrarot-Ofen schnell und leicht aus mehreren Standardelementen zusammengebaut werden kann.

US 1 115 794 offenbart eine Trocknungsanordnung, welche aus zwei Kammern besteht, wobei in der einen Kammer Reflektoren angeordnet sind und in der zweiten Kammer sich gekühlte Luft befindet. Beide Kammern sind durch eine Wand voneinander getrennt, welche Schlitze enthält, durch welche die gekühlte Luft hindurchtreten kann, um die Reflektoren zu umströmen, so dass die Lebenszeit der Reflektoren verlängert wird und die Verschmutzung der Reflektoren verringert wird.

US 2 688 684 offenbart einen Trockenofen vom Infrarot-Typ, dessen Innenraum mit Platten ausgekleidet ist, welche eine reflektierende Oberfläche haben und aus poliertem rostfreiem Stahl, Aluminium, Chrom oder Kadmium oder mit Enamel ausgekleidet ist, welche allesamt gute strahlungsreflektierende Eigenschaften aufweisen.

US 618 978 offenbart eine Vorrichtung, welche mit Infrarot Hitze erzeugt. Die Vorrichtung wird dabei aus verschiedenen standardisierten Teilen zusammengebaut und kann so unterschiedliche Größen annehmen.

US 5 542 194 offenbart einen Silikonkarbid-Körper, welcher ferner Infrarot-Strahlung abstrahlt sowie eine entsprechende Vorrichtung, welche diesen Körper aufweist und zur Trocknung verwendet wird.

DD 8211 offenbart einen Strahlungsofen zur Trocknung eines Trockengutes, wobei die Bestrahlung des Trockengutes indirekt erfolgt, indem die Strahlen der Infrarot-Lampe oder des Dunkelstrahlers auf eine Alufolie aufgestrahlt werden, die wiederum durch Reflexion die Strahlung auf das Trockengut zurückwirft.

US 2 419 643 offenbart ebenfalls eine Ofenstruktur, welche im Wesentlichen aus standardisierten Elementen besteht, so dass der Zusammenbau entsprechend einfach an die gegebenen Bedürfnisse angepasst werden kann.

US 6 621 087 offenbart eine UV-Abstrahlungsvorrichtung, welche verwendet wird, um UV-härtbare Farbe zu trocknen.

EP 0 133 847 offenbart eine Reflektorstruktur, welche hinter Infrarot-Strahlungsquellen angeordnet werden kann, wobei die Reflektor-Oberfläche aus einem keramischen fibrösen Material besteht.

DE 8 34 970 offenbart einen Strahlungstrockner mit einem tunnelförmig ausgestatteten Trockentraum und elektrisch beheizten Rohrheizkörpern. Beschädigte Heizkörper können durch Öffnungen an der Ofenwand einfach ausgetauscht werden.

DE 27 26 387 offenbart eine UV-Lichtanordnung mit dichroitischen Filtern, welche einen Überzug auf einem Substrat auswerten unter Verwendung eines ellipsenähnlichen Reflektorgehäuses.

US 6 242 717 offenbart einen entfernbaren Träger, an welchem ein Reflektor in einem Ofen angebracht werden kann.

GB 1 489 183 offenbart ein Reflektorsystem, welches eine Umhausung aufweist, in welcher ein Strahler und ein Reflektor angeordnet sind. Über ein Kontrollsystem wird die Austrittstemperatur der Kühlflüssigkeit, welche vorher durch die Umhausung geflossen ist, bestimmt und so der Flüssigkeitsdurchfluss durch die Vorrichtung gesteuert wird, um die Temperatur des Strahlers auf einem optimalen Wert zu halten, zu steuern.

FR 1 105 713 offenbart einen Trockenofen, welcher aus vorgefertigten Elementen zusammengebaut werden kann.

US 2,559,249 offenbart eine verbesserte Ofenstruktur, wobei Teile der Ofenstruktur standardisiert sind, so dass die Teile einzeln ausgewählt und miteinander verbunden werden können, um einen Ofen zu erhalten, welcher die gewünschte Größe, Kapazität und Form besitzt.

Der Erfindung liegt daher die Aufgabe zugrunde, eine Bestrahlungsanordnung der gattungsgemäßen Art anzugeben, welche die Beeinträchtigung der Funktionsfähigkeit der Anordnung sowie der Qualität der erzeugten Produkte durch abdampfende Bestandteile eines Bestrahlungsgutes, die an der Wandung kondensieren, auf einfache und kostengünstige Weise vermeidet.

Diese Aufgabe wird durch eine Bestrahlungsanordnung mit den Merkmalen des Anspruchs 1 gelöst.

Die Erfindung schließt den wesentlichen Gedanken ein, ein Vorblendelement vorzusehen, weiches auf der Wandung mit Abstand angebracht ist. Das Vorblendelement weist eine von der Strahlung beaufschlagte reflektierende Vorderseite und eine der Wandung zugewandte abstrahlende Rückseite auf.

Speziell sind die Reflexions- und Abstrahleigenschaften des Vorblendelementes derart festgelegt, dass sich im Betrieb der Bestrahlungsanordnung eine Temperatur oberhalb der Temperatur der Wandung einstellt. Diese Temperatur bestimmt sich aus dem thermischen Gleichgewicht, das sich durch die Absorption der von der Strahlungsquelle emittierten Strahlung auf der Vorderseite und die Abstrahlung in Richtung auf die gekühlten Anlagenteile einstellt. Die Temperatur des Vorblendelementes kann somit im Betrieb so eingestellt werden, dass eine Kondensation abgedampfter flüchtiger Verbindungen aus dem Bestrahlungsgut und somit die Bildung von Verkrustungen und/oder von die Reflexionsfähigkeit der Elemente beeinträchtigenden Verschmutzungen verhindert oder zumindest eingeschränkt wird. Dabei ist ggfs. auch der Einfluss (Konvektion) von erwärmter Prozessluft zu berücksichtigen.

In einer bevorzugten Ausführungsform einer erfindungsgemäßen Bestrahlungsanordnung ist die Vorderseite des Vorblendelementes hochreflektierend. Dies ist für den Strahlungsraum begrenzende Bereiche vorteilhaft, bei der hohe Reflektivität erwünscht ist, bspw. aufgrund besonders intensiver Beaufschlagung mit der Strahlung.

Bei einer weiteren bevorzugten Ausführungsform ist die Vorderseite des Vorblendelementes diffus reflektierend. Dies ist für Bereiche geringerer Strahlenbelastung vorteilhaft, bspw. am Ein- bzw. Auslauf einer Trocknungsanlage mit Fördereinrichtung. In weiteren Ausführungsformen der erfindungsgemäßen Bestrahlungsanordnung ist die Rückseite des Vorblendelementes geschwärzt. Hierdurch wird die Abstrahlung und damit die Wärmeabfuhr auf die gekühlten Anlagenteile besonders effizient gestaltet.

Nach der Erfindung, ist das Vorblendelement auswechselbar angebracht. Hierdurch gestaltet sich eine Reinigung verschmutzter Bereiche der Bestrahlungsanordnung besonders einfach. In bevorzugten Ausgestaltungen dieser Ausführungsformen ist das Vorblendelement mittels einer Schnappverbindung oder Klemmverbindung angebracht.

Bei weiterhin vorteilhaften Ausführungsformen umfasst das Vorblendelement eine Mehrzahl von Modulen, die jeweils einzeln angebracht sind. Somit brauchen nur diejenigen Module ausgewechselt werden, die tatsächlich verschmutzt sind.

Bevorzugt ist das Vorblendelement über eine Befestigungseinrichtung, ausgebildet als leichte Tragstruktur mit Draht-Abschnitten, insbesondere aus Federdraht, an der Wandung angebracht, wobei das Vorblendelement zur Befestigung an Draht-Abschnitten profiliert ist. Über eine derartige Befestigungseinrichtung erfolgt nur eine geringe Wärmeleitung zu den aktiv gekühlten Anlagenteilen hin. Somit kann die Festlegung der Betriebstemperatur des Vorblendelements auf einfache und vorhersehbare Weise über die Festlegung der Reflexions- und Abstrahleigenschaften erfolgen.

In bevorzugten Ausführungsformen einer erfindungsgemäßen Bestrahlungsanordnung weist das Vorblendelement Aluminiumblech oder ein- oder beidseitig emailliertes oder mit Keramik beschichtetes Stahlblech auf. Vorteilhaft kann das Aluminiumblech vorderseitig poliert und/oder rückseitig anodisiert sein. Derartige Vorblendelemente sind chemisch und mechanisch widerstandsfähig, hitzebeständig und nach Erkenntnissen der Erfinder für die Anforderungen im Betrieb erfindungsgemäßer Bestrahlungsanordnungen allgemein geeignet.

Bei weiteren, besonders einfachen und kostengünstigen Ausführungsformen der Erfindung weist das Vorblendelement eine Metallfolie auf. Diese ist preisgünstig und kann auf einfache Weise angebracht bzw. ausgetauscht werden, ist allerdings nicht so belastbar und standfest wie etwa massive Module.

Weitere Vorteile und Zweckmäßigkeiten der Erfindung ergeben sich aus der nachfolgenden Beschreibung bevorzugter Ausführungsbeispiele anhand der Figuren. Von diesen zeigen:
- Fig. 1: in schematischer Darstellung einen Wandungsausschnitt einer erfindungsgemäßen Bestrahlungsanordnung mit einer Befestigungseinrichtung und einem Vorblendelement;
- Fig. 2: einen Ausschnitt einer Seitenwandung einer erfindungsgemäßen Bestrahlungsanordnung mit als Seitenreflektor ausgebildetem Vorblendelement;
- Fig. 3: der Eingang eines Strahlungstunnels einer erfindungsgemäßen NIR-Bestrahlungsanordnung mit Strahlungsquelle und Vorblendelementen.

Fig. 1 zeigt einen Ausschnitt einer Wandung 11 einer erfindungsgemäßen Bestrahlungsanordnung 10, an der über eine Befestigungseinrichtung 12 ein (hier teilweise aufgeschnitten dargestelltes) Modul 14-1 eines Vorblendelementes 16 befestigt ist. Ein weiteres Modul 14-2 des Vorblendelementes 16 ist über eine weitere, nicht gezeigte Befestigungseinrichtung an der Wandung 11 befestigt.

Die Wandung 11 ist als massive Tragstruktur für den Prozess- bzw. Strahlungsraum ausgeführt. Kanäle 18 dienen der Durchleitung von Kühlfluid, etwa Wasser, Luft oder einem Thermoöl. Die einfachste und damit kostengünstigste Lösung ist die Wasserkühlung mit Wasser bei geringem Druck. Soll die Temperatur der Wandung 11 im Betrieb der Anlage über 100° C liegen, ist jedoch die Kühlung durch Wasser bei hohem Druck, Luft oder Öl ebenso möglich.

Die Befestigungseinrichtung 12 ist als Schnellspannhalterung aus Federdraht ausgeführt. Der Draht bildet zwei an zentraler Stelle fixierte Rahmen oder Schenkel 20, 22. Die Verbindung mit der Wandung ist als Nietverbindung 24 realisiert.

Vielfältige Abweichungen von der in Fig. 1 gezeigten Ausführung der Befestigungseinrichtung 12 sind denkbar. So kann statt der beiden Rahmen 20, 22 aus Federdraht nur ein Rahmen oder es können mehr als zwei Rahmen vorliegen. Diese können über zwei oder mehr Verbindungen an der Wandung angebracht sein; statt über Niete, wie in Fig. 1 gezeigt, können auch Schraubverbindungen oder andere Verbindungsarten verwendet werden.

Das Modul 14-1 wird auf die Federdraht-Rahmen 20, 22 der Befestigungseinrichtung 12 aufgeklemmt. Es hat dazu vorteilhaft auf einer seiner Seiten einen Aufnahmebereich 26 für den Federdraht, so dass das Modul 14-1 beim Anbringen in die Rahmen 20, 22 eingehängt werden kann. Durch manuellen Druck erfolgt sodann die Befestigung des Moduls 14-1 an der Wandung 11. Der Abstand zwischen der Rückseite des Moduls 14-1 und der Oberfläche der Wandung 11 beträgt ca. 2 - 5 Millimeter.

Das aufgeklemmte Modul 14-1 kann entweder werkzeuglos oder mit einem einfachen Werkzeug (bspw. einem Schraubendreher) mit geringem Zeitaufwand abgenommen werden.

Der Aufnahmebereich 26 wird durch eine geeignete Profilierung des Moduls 14-1 bei dessen Herstellung ausgebildet. Ein Aufklemmen der Module ist jedoch auch ohne einen derartigen Aufnahmebereich möglich. Ebenso sind auch andere Profilierungen denkbar, die bspw. zu einem Aufschieben oder einem Aufschnappen der Module auf die Befestigungseinrichtungen führen.

In Fig. 2 ist zu einem zweiten Ausführungsbeispiel der Erfindung ein Ausschnitt einer Wandung 11' einer Bestrahlungsanordnung 10' gezeigt. Die Wandung 11' besteht aus Aluminium-Strangpressprofilen und ist mit aktiver Wasserkühlung versehen. Hierzu sind nicht sichtbare Kühlwasserkanäle in das Profil eingepresst. Ein Anschluss 27 eines Kühlwasserkanals ist angedeutet. Öffnungen 28 ermöglichen das Zusammenfügen der Wandung 11' mit weiteren, nicht gezeigten Abschnitten der Anordnung 10'.

Ein Vorblendelement 16' ist aus einzelnen Modulen zusammengesetzt, von denen die Module 14-3 - 14-5 angedeutet sind. Ein weiteres Modul ist entfernt worden, so dass die den Modulen zugewandte Oberfläche 29 der Wandung 11' erkennbar ist. Die Oberfläche 29 ist geschwärzt (durch Schraffur angedeutet), und ist so zur effizienten Absorption und Abführung der von der Rückseite des Vorblendelements 16' abgegebenen Wärmestrahlung geeignet.

Anders als in dem in Fig. 1 gezeigten Beispiel besteht die Befestigungseinrichtung 12' hier aus vier Rahmenabschnitten 20' aus Federdraht zur Befestigung je eines Moduls. Jeweils zwei der Rahmenabschnitte 20' sind über eine doppelte Nietverbindung 24' an der Wandung 11' angebracht. In den beiden Ausführungsbeispielen ist gezeigt, dass die Form der Module rechteckig oder quadratisch sein kann. Andere Formen sind ebenso denkbar, wobei sich für jeden konkreten Anwendungsfall die Form der Module u.a. aus der Geometrie des Strahlungsraumes sowie der gewünschten Handhabbarkeit der Module ergibt. Unterschiedlich geformte Module können zu einem Vorblendelement kombiniert werden.

In Fig. 3 ist ein drittes Ausführungsbeispiel einer erfindungsgemäßen Bestrahlungsanordnung 10" gezeigt. Wandungsabschnitte 11" bilden einen Eingang eines Strahlungstunnels 30. Die Wandung 11" ist wiederum aktiv gekühlt, wobei ein Anschluss 27' zur Zu- bzw. Abführung von Kühlwasser dient.

Die Wandungsabschnitte 11" des Strahlungsraumes 30 sind mit einem modulartig aufgebauten Vorblendelement 16" ausgekleidet. Ausgenommen ist eine Brücke bzw. ein Einstrahlungsbereich 32, der im Betrieb des Tunnels 30 durch eine nicht eingezeichnete Quarzglasscheibe gebildet wird, unter der eine Mehrzahl von NIR-Emittern 34 liegt, die NIR-Strahlung in den Tunnel 30 einstrahlen.

Im Betrieb wird Bestrahlungsgut durch den Strahlungstunnel 30 mittels eines nicht eingezeichneten Förderbandes geführt. Um ein Berühren des Bandes zu vermeiden, sind einige der Module des Vorblendelementes 16", bspw. die Module 14-6, 14-7, jeweils mit einem Berührschutz 36 versehen. Dieser ist vorteilhaft statt an der Wandung an den Modulen angebracht, beispielsweise durch Verschrauben, um ein einfaches und schnelles Auswechseln auch dieser Module zu ermöglichen.

Die Module des Vorblendelementes 16" können sich in den Reflexionseigenschaften ihrer Vorderseiten unterscheiden, so dass die Module im Betrieb die gewünschten (hohen) Temperaturen annehmen. So können bspw. die Module 14-8, 14-9 in Fig. 3 aus hochreflektierendem Aluminiumblech bestehen, wobei die intensive Strahlenbelastung am Ort der Module 14-8, 14-9 berücksichtigt wird, während die Module 14-6, 14-7 aus diffus reflektierendem Material, etwa emailliertem Stahlblech, bestehen, um der geringeren Strahlenbelastung am Ort der Module 14-6, 14-7 Rechnung zu tragen. Über das unterschiedliche Reflexionsvermögen wird erreicht, dass alle Module im Vergleich zur gekühlten Wandung 11" eine hohe Temperatur annehmen und ein Niederschlagen von aus dem Bestrahlungsgut abdampfenden oder ausgasenden Bestandteilen auf dem Vorblendelement 16" verhindert oder zumindest stark verringert wird.

Neben der Reflektivität kann auch das Abstrahlungsvermögen der Rückseite des Vorblendelements durch Einschwärzung zur Einstellung der Temperatur verwendet werden. Werden Befestigungseinrichtungen wie die in den Figuren 1 und 2 gezeigten, drahtförmigen Halterungen verwendet, kann die Wärmeleitung durch die Befestigungseinrichtung im Hinblick auf das thermische Gleichgewicht des Vorblendelements vernachlässigt werden (allerdings wird stets neben der Wärmeabstrahlung eine geringe Wärmeabfuhr durch Konvektion erfolgen).

Im Betrieb der Anlage schlagen sich somit die Lösungsmittel nicht oder nur in geringem Maße auf den die Wandung auskleidenden Vorblendelementen nieder, sondern verbleiben in Gasform im Inneren des Strahlungsraums und können durch eine Belüftungsanlage abgesaugt werden. Gegenüber bekannten Anlagen ist damit die Verschmutzung der reflektierenden Anlagenteile wesentlich vermindert. Reinigungsarbeiten fallen in entsprechend geringerem Umfang an.

Die Behandlung dennoch auftretender Verschmutzungen gestaltet sich darüber hinaus wesentlich einfacher, da die verschmutzten Module des Vorblendelementes nicht gereinigt und poliert, sondern lediglich ausgetauscht werden. Insgesamt verkürzen sich somit die Stillstandszeiten wesentlich. Entnommene Module können aber nach Art und Grad der Verschmutzung, ggf. auch außerhalb der Anlage gereinigt und später wiederverwendet werden.

Eine erfindungsgemäße Bestrahlungsanordnung ist vorteilhaft bspw. in Trocknungsanlagen zum Trocknen und/oder Härten von Lacken verwendbar. Hierbei wird eine auf ein Substrat aufgebrachte Lackbeschichtung mit Strahlung im Infrarotbereich und/oder im UV-Bereich beaufschlagt. Die Reflektivität des Vorblendelementes der Erfindung kann an die jeweils konkret verwendeten Wellenlängenbereiche angepasst werden, so dass das Element im Betrieb der. Anlage eine Temperatur oberhalb der Siedetemperatur von aus dem Lack verdampfenden Lösungsmitteln annimmt.

Eine Bestrahlungsanordnung gemäß der Erfindung kann weiterhin vorteilhaft in Strahlungstrocknungsanlagen zum Trocknen von Farben, Druckfarben, Lasuren, Ölen oder dergleichen in ein Substrat dauerhaft einzubringenden Stoffe verwendet werden. Das Substrat wird mit Strahlung beaufschlagt, die bis in eine bestimmte Tiefe in das Substrat eindringt. Hierdurch wird eine Trocknung bzw. Härtung der eingebrachten Stoffe verursacht, wobei Lösungsmittel aus der Farbe und/oder Bestandteile des Substrates selbst freiwerden können. Eine Auskleidung des Strahlungsraumes einer derartigen Anlage mit dem erfindungsgemäßen Vorblendelement führt auch hier zu einer erheblich verringerten Verschmutzung und damit geringerem Stillstand.

Eine thermische Bestrahlungsanordnung gemäß der Erfindung kann weiterhin vorteilhaft Verwendung als Erwärmungsstrecke oder als Teil einer solchen in einer Anlage zur Streckblasformung finden, beispielsweise zur Herstellung von PET-Behältnissen aus Vorformlingen bzw. Preforms. Hierbei werden die Preforms in einer kurzen Zeitspanne auf eine Verstrecktemperatur von etwa 110°C erwärmt und im erwärmten Zustand einer Streckblasform zugeführt, in der unter Zuführung von Druckluft die endgültige Form des Behälters ausgeformt wird. Zur Erwärmung werden häufig Infrarotstrahler verwendet. Gegen- und Seitenreflektoren dienen zur Erzeugung eines für die Erwärmung der Preforms optimalen Strahlungsfeldes. Werden die Reflektoren nicht durch die Wandung selbst, sondern durch erfindungsgemäße Vorblendelemente gebildet, ergeben sich auch hier die oben in Bezug auf Trocknungsanlagen geschilderten Vorteile.

Die Ausführung der Erfindung ist nicht auf diese Beispiele sowie die oben hervorgehobenen Aspekte beschränkt, sondern im Rahmen der Ansprüche ebenso in einer Vielzahl von Abwandlungen möglich, die im Rahmen fachgemäßen Handelns liegen.

### Bezugszeichenliste

- 10, 10', 10": Bestrahlungsanordnung
- 11, 11', 11": Wandung
- 12, 12': Befestigungseinrichtung
- 14-1 - 14-9: Module
- 16, 16', 16": Vorblendelemente
- 18: Kühlfluid-Kanäle
- 20, 20', 22: Rahmen aus Federdraht
- 24, 24': Nietverbindungen
- 26: Aufnahmebereich
- 27, 27': Kühlwasseranschluss
- 28: Öffnungen zum Zusammenfügen
- 29: Oberfläche der Wandung
- 30: Strahlungstunnel
- 32: Einstrahlungsbereich
- 34: NIR-Emitter
- 36: Berührschutz

## Patentansprüche

1. Thermische Bestrahlungsanordnung (10, 10', 10") zur Erwärmung eines Bestrahlungsgutes,
mit mindestens einer Hochleistungs-Strahlungsquelle für Strahlung mit einem wesentlichen Wirkanteil im sichtbaren und/oder IR- und/oder UV-Bereich, insbesondere im Bereich des nahen Infrarot (34), und mindestens einer mit der Strahlung beaufschlagten Wandung (11, 11', 11"),
**gekennzeichnet durch**
ein auf der Wandung mit Abstand angebrachtes Vorblendelement (16, 16', 16") mit einer von der Strahlung beaufschlagten reflektierenden Vorderseite und einer der Wandung zugewandten abstrahlenden Rückseite, wobei das Vorblendelement (16, 16', 16") auswechselbar angebracht ist.

2. Bestrahlungsanordnung (10, 10', 10") nach Anspruch 1,
**dadurch gekennzeichnet, dass**
die Reflexions- und Abstrahleigenschaften des Vorblendelementes (16, 16', 16") derart festgelegt sind, dass sich im Betrieb der Bestrahlungsanordnung eine Temperatur oberhalb der Temperatur der Wandung (11, 11', 11") einstellt.

3. Bestrahlungsanordnung (10, 10', 10") nach Anspruch 1 oder 2,
**dadurch gekennzeichnet, dass**
die Vorderseite des Vorblendelementes (16, 16', 16") hochreflektierend ist.

4. Bestrahlungsanordnung (10, 10', 10") nach einem der vorhergehenden Ansprüche,
**dadurch gekennzeichnet, dass**
die Vorderseite des Vorblendelementes (16, 16', 16") diffus reflektierend ist.

5. Bestrahlungsanordnung (10, 10', 10") nach einem der vorhergehenden Ansprüche,
**dadurch gekennzeichnet, dass**
die Rückseite des Vorblendelementes (16, 16', 16") geschwärzt ist.

6. Bestrahlungsanordnung (10, 10', 10") nach Anspruch 1,
**dadurch gekennzeichnet, dass**
das Vorblendelement (16, 16', 16") mittels einer Schnappverbindung oder Klemmverbindung angebracht ist.

7. Bestrahlungsanordnung (10, 10', 10") nach einem der vorhergehenden Ansprüche,
**dadurch gekennzeichnet, dass**
das Vorblendelement (16, 16', 16") eine Mehrzahl von Modulen (14-1 bis 14-9) umfasst, die jeweils einzeln angebracht sind.

8. Bestrahlungsanordnung (10, 10', 10") nach einem der vorhergehenden Ansprüche,
**gekennzeichnet durch**
eine Befestigungseinrichtung (12, 12'), ausgebildet als leichte Tragstruktur mit Draht-Abschnitten, insbesondere aus Federdraht, wobei das Vorblendelement (16, 16', 16") zur Befestigung an Draht-Abschnitten profiliert ist.

9. Bestrahlungsanordnung (10, 10', 10") nach einem der vorhergehenden Ansprüche,
**dadurch gekennzeichnet, dass**
das Vorblendelement Aluminiumblech oder ein- oder beidseitig emailliertes oder mit Keramik beschichtetes Stahlblech aufweist.

10. Bestrahlungsanordnung (10, 10', 10") nach Anspruch 9,
**dadurch gekennzeichnet, dass**
das Aluminiumblech vorderseitig poliert und/oder rückseitig anodisiert ist.

11. Bestrahlungsanordnung (10, 10', 10") nach einem der vorhergehenden Ansprüche,
**dadurch gekennzeichnet, dass**
das Vorblendelement (16, 16', 16") eine Metallfolie aufweist.

## Claims

1. Thermal radiation arrangement (10, 10', 10") for heating a material to be irradiated, having at least one high-performance radiation source for radiation having an essential active component in the visible and/or IR and/or UV range, in particular in the range of the near infrared (34), and at least one wall (11, 11', 11 ") which is exposed to radiation
**characterized by**
a pre-orifice element (16, 16', 16"), which is fixed to the wall with a distance, having a reflecting front side which is exposed to radiation and an emitting backside which is faced to the wall, wherein the pre-orifice element (16, 16', 16") is exchangeably fixed.

2. Radiation arrangement (10, 10', 10") according to claim 1,
**characterized in that**
the reflection and emission properties of the pre-orifice element (16, 16', 16") are determined such that during operation of the radiation arrangement a temperature above the temperature of the wall (11, 11', 11") is set.

3. Radiation arrangement (10, 10', 10") according to claim 1 or 2,
**characterized in that**
the front side of the pre-orifice element (16, 16', 16") is highly reflecting.

4. Radiation arrangement (10, 10', 10") according to one of the preceding claims,
**characterized in that**
the front side of the pre-orifice element (16, 16', 16") is diffusely reflecting.

5. Radiation arrangement (10, 10', 10") according to one of the preceding claims,
**characterized in that**
the backside of the pre-orifice element (16, 16', 16") is blackened.

6. Radiation arrangement (10, 10', 10") according to claim 1,
**characterized in that**
the pre-orifice element (16, 16', 16") is fixed by means of a snap fit or a clamp connection.

7. Radiation arrangement (10, 10', 10") according to one of the preceding claims,
**characterized in that**
the pre-orifice element (16, 16', 16") comprises a plurality of modules (14-1 up to 14-9), which are individually fixed, respectively.

8. Radiation arrangement (10, 10', 10") according to one of the preceding claims,
**characterized by**
a fixing equipment (12, 12') configured as a light supporting structure having wire sections, in particular made from spring wire, wherein the pre-orifice element (16, 16', 16") is profiled for fixing to wire sections.

9. Radiation arrangement (10, 10', 10") according to one of the preceding claims,
**characterized in that**
the pre-orifice element comprises aluminum sheet or a steel sheet which is enameled on one or both sides or is coated with ceramics.

10. Radiation arrangement (10, 10', 10") according to claim 9,
**characterized in that**
the aluminum sheet is polished at the front side and/or is anodized at the backside.

11. Radiation arrangement (10, 10', 10") according to one of the preceding claims,
**characterized in that**
the pre-orifice element (16, 16', 16") comprises a metal foil.

## Revendications

1. Système d'irradiation thermique (10, 10', 10") pour chauffer un produit à irradier,
comportant au moins une source de rayonnement à haute capacité pour un rayonnement avec une composante active sensible dans le domaine visible et/ou IR et/ou UV, en particulier dans le domaine du proche infrarouge (34), et au moins une paroi (11, 11', 11") recevant le rayonnement,
**caractérisé par**
un élément aveugle (16, 16', 16") disposé éloigné sur la paroi comportant un côté antérieur réfléchissant recevant le rayonnement et un côté postérieur radiant tourné vers la paroi, dans lequel l'élément aveugle (16, 16', 16") est disposé de façon interchangeable.

2. Système d'irradiation (10, 10', 10") selon la revendication 1, **caractérisé en ce que**
les propriétés de réflexion et de rayonnement de l'élément aveugle (16, 16', 16") sont définies, de telle sorte qu'une température au-dessus de la température de la paroi (11, 11', 11") se règle lors du fonctionnement du système d'irradiation.

3. Système d'irradiation (10, 10', 10") selon la revendication 1 ou 2, **caractérisé en ce que**
le côté antérieur de l'élément aveugle (16, 16', 16") est hautement réfléchissant.

4. Système d'irradiation (10, 10', 10") selon l'une des revendications précédentes, **caractérisé en ce que**
le côté antérieur de l'élément aveugle (16, 16', 16") est réfléchissant de façon diffuse.

5. Système d'irradiation (10, 10', 10") selon l'une des revendications précédentes, **caractérisé en ce que**
le côté postérieur de l'élément aveugle (16, 16', 16") est noirci.

6. Système d'irradiation (10, 10', 10") selon la revendication 1, **caractérisé en ce que**
l'élément aveugle (16, 16', 16") est disposé au moyen d'un assemblage à encliquetage ou d'un assemblage à serrage.

7. Système d'irradiation (10, 10', 10") selon l'une des revendications précédentes, **caractérisé en ce que**
l'élément aveugle (16, 16', 16") comprend une pluralité de modules (14-1 à 14-9), qui sont disposés individuellement respectivement.

8. Système d'irradiation (10, 10', 10") selon l'une des revendications précédentes, **caractérisé par**
un dispositif de fixation (12, 12') réalisé sous la forme d'une structure porteuse légère comportant des tronçons de fil, en particulier en fil pour ressort, dans lequel l'élément aveugle (16, 16', 16") est profilé en vue de la fixation aux tronçons de fil.

9. Système d'irradiation (10, 10', 10") selon l'une des revendications précédentes, **caractérisé en ce que**
l'élément aveugle comporte une tôle en aluminium ou une tôle d'acier émaillée d'un seul côté ou des deux côtés ou recouverte de céramique.

10. Système d'irradiation (10, 10', 10") selon la revendication 9, **caractérisé en ce que**
la tôle d'aluminium est polie côté antérieur et/ou anodisée côté postérieur.

11. Système d'irradiation (10, 10', 10") selon l'une des revendications précédentes, **caractérisé en ce que**
l'élément aveugle (16, 16', 16") comporte une feuille métallique.
